# EUROPÄISCHE PATENTSCHRIFT

(11) **EP 1 355 386 B1**
(45) Veröffentlichungstag und Bekanntmachung des Hinweises auf die Patenterteilung: **28.07.2010**
(21) Anmeldenummer: 03005857.2
(22) Anmeldetag: 15.03.2003
(51) Int. Cl.: H01R 13/658

(54) **Rundsteckverbinder für abgeschirmte elektrische Kabel**
Round plug connector for shielded electrical cables
Connecteur à fiche rond pour des câbles électriques blindés

(30) Priorität: 13.04.2002 DE 10216483
(43) Veröffentlichungstag der Anmeldung: 22.10.2003
(73) Patentinhaber: Harting Electric GmbH & Co. KG, 32339 Espelkamp (DE)
(72) Erfinder: Ferderer, Albert, 32339 Espelkamp (DE); Schwettmann, Hartmut, 32369 Rahden (DE)

(56) Entgegenhaltungen:
- EP-A- 0 653 804
- DE-C- 19 837 530
- US-A- 3 015 794

## Beschreibung

Die Erfindung betrifft einen Rundsteckverbinder für abgeschirmte elektrische Kabel mit einem in einem Trägerkörper angeordneten Isolierkörper und einer Kabelverschraubung, bestehend aus einem Druck/Klemmteil und einer metallischen Schraubhülse, wobei beim Aufschrauben der Schraubhülse auf den Trägerkörper, das Druck/Klemmteil gegen den Isolierkörper drückt.

Ein derartiger Steckverbinder wird benötigt, um anstelle bisher ungeschirmter Kabel und Leitungen, die in unkritischen Bereichen mittels Schnellanschlusstechnik miteinander verbunden werden, abgeschirmte elektrische Kabel mit einer Schnellanschlusstechnik nutzen zu können.

Aus dem Stand der Technik sind Steckverbinder bekannt, die entweder ihre Abschirmung über eine metallische oder metallisierte Hülle oder über einen Mittelleiter an einen Gegenstecker weitergeben.
So ist aus der DE 198 37 530 C1 eine Kabeleinführung bekannt bei der ein geschirmtes Kabel mittels eines elektrisch leitenden Gleitringes erfolgt, der mit einer elektrisch leitenden Druckschraube kontaktiert.

Der Erfindung liegt daher die Aufgabe zugrunde, einen Steckverbinder der eingangs genannten Art dahingehend auszubilden, dass auch im Bereich der Schnellanschlusstechnik Steckverbinder mit abgeschirmten elektrischen Kabeln oder Leitern verwendet werden können, wobei wahlweise die Abschirmung über die metallische Außenhülle, über einen integrierten Mittelleiter oder gleichzeitig über beide leitende Teile weitergegeben werden kann. Gemäß unterschiedlicher Vorgaben sind Abschirmungen über den Mittelleiter oder die Außenhülle zu realisieren.

Diese Aufgabe wird dadurch gelöst, dass zur Kontaktierung einer Kabelschirmung des elektrischen Leiters ein Kontaktelement vorgesehen ist, wobei das Kontaktelement auf der zum Kabelanschluss weisenden Seite des Isolierkörpers angeordnet ist, dass das Kontaktelement als flaches Biegeteil mit einem umgebogenen, federnden Ende versehen ist, das über einen Vorsprung greift, der in einer axial in der Außenwandung des Isolierkörpers angeordneten Ausnehmung vorgesehen ist, dass das Kontaktelement mit einer Öffnung versehen ist, in die die Kabelschirmung eingeführt ist, wobei die Kabelschirmung in der Ausnehmung aufgenommen ist und mit dem federnden Ende festgeklemmt ist, und dass das Kontaktelement mit dem umgebogenen, federnden Ende so angeordnet ist, das beim Aufschrauben der Schraubhülse die Biegekante des federnden Endes gegen die Innenwand der Schraubhülse drückt.

Vorteilhafte Ausgestaltungen der Erfindung sind in den Ansprüchen 2 - 5 angegeben.

Die mit der Erfindung erzielten Vorteile bestehen insbesondere darin, dass ein schon bekannter Steckverbinder durch einfache Maßnahmen erfindungsgemäß aus- bzw. umgerüstet werden kann, und dass bei Einsatz eines Kontaktelementes die Schirmung eines elektrischen Leiters über eine elektrisch leitende Außenhülle oder z. B. einen im Zentrum des Steckverbinders angeordneten Leiter oder über beide an einen Gegenstecker weitergeleitet wird. Dabei wird ein speziell geformtes Kontaktelement in einen bereits bekannten Isolierkörper integriert.
Dabei weist die eine Seite des Kontaktelementes zu einem im Isolierkörper integrierten Kontaktteil, während die andere Seite, mit einer Öffnung für das zu verdrillende Abschirmgeflecht des geschirmten elektrischen Kabels versehen ist sowie einem umgebogenen federnden Kontaktende, das das Abschirmgeflecht in einer im Isolierkörper vorgesehenen Ausnehmung festklemmt.

Das umgebogene federnde Kontaktende ist dabei so geformt, dass es mit einer den Steckverbinder umgebenden metallischen Schraubhülse in Kontakt gelangt.

Ein Ausführungsbeispiel der Erfindung ist in der Zeichnung dargestellt und wird im folgenden näher erläutert. Es zeigen:
- Fig. 1: einen Rundsteckverbinder in einer auseinandergezogenen Darstellung,
- Fig. 2a: elektrische Verbindung des Innenleiters in einer auseinandergezogenen Darstellung,
- Fig. 2b: einen Isolierkörper mit einem Kontaktelement um 180° gegenüber der Fig. 2a gedreht,
- Fig. 3: eine isometrische Darstellung eines kompletten Rundsteckverbinders, und
- Fig. 4: eine Detaildarstellung der Kontaktierung zwischen dem Kontaktelement und der Hülse.

In der Fig.1 ist in einer auseinandergezogenen perspektivischen Darstellung ein kompletter erfindungsgemäßer Steckverbinder 1 gezeigt. Von links unten beginnend nach rechts oben sind folgende Teile dargestellt. Zunächst ist ein metallisches und auf einen Gegenstecker schraubbares Steckteil 2 mit einem isolierenden Trägerkörper 3 verrastet, in dem hier nicht weiter dargestellte Kontaktelemente für eine Signalübertragung gehalten sind.
Speziell herausgehoben und gezeigt ist das Kontaktteil 10, dessen Schneidklemme 19 am anschlussseitigen Teil 14 in eine entsprechende, schlitzförmige Aufnahme 21 eines Isolierkörpers 20 weist. (Siehe auch Fig. 2a) Auf den Isolierkörper, in dem auch Leiterführungskanäle 22 vorgesehen sind, in denen signalführende elektrische Einzelleiter 54 geführt sind, folgt ein Druck/Klemmteil 30, mit dem das elektrische Kabel 50 gegen Auszug aus dem Steckverbinder 1 gesichert ist.
Zwischen dem Isolierkörper und der Kabelverschraubung ist ein Kontaktelement 25 eingefügt, das weiter unten erklärt wird.
Darauf folgt eine metallische Schraubhülse 40 mit der der Steckverbinder nach dem Aufschrauben auf das Trägergehäuse 3 zusammengehalten wird sowie eine Schirmhülse 45, die bei entsprechender Positionierung den elektrischen Kontakt von der Schraubhülse 40 über den isolierenden Trägerkörper 3 zum metallischen Steckteil 2 weiterleitet.

In der Fig. 2a ist das bereits in Fig. 1 angedeutete Kontaktteil 10 mit seinen relevanten Einzelteilen gezeigt. Das Kontaktteil wird aus den beiden Teilstücken eines steckseitigen Teiles 12 und eines anschlussseitigen Teiles 14 gebildet, wobei das Kontaktteil auch einstückig gefertigt sein kann.
Das steckseitige Teil weist einen Steckstift 15 zur Kontaktierung mit einem Gegenstecker und eine Buchse 16 auf, in die ein stiftförmiger Ansatz 17 des anschlussseitigen Teiles 14 einfügbar ist. Das Teil 14 wird mittels einer Arretierungsfeder 18 im Isolierkörper 20 festgehalten. Die zweite Seite des anschlussseitigen Teiles ist als Schneidklemme 19 ausgebildet, in die das Kontaktelement 25 mit einer dazu vorgesehenen Abwinklung 26 eingedrückt wird.
Das Kontaktelement 25 ist als U-förmiges flaches Biegeteil mit einer asymmetrisch angeordneten runden Öffnung 29 im mittleren Bereich 27, einer um 90° abgebogenen Abwinklung 26 und einem auf mindestens 35° zum mittleren Bereich umgebogenen federnden Ende 28 ausgebildet.
Bei der Montage wird das Kontaktelement auf der Abwinklungsseite 26 in der Aufnahme 21' mit der Schneidklemme 19 kontaktiert und auf der anderen Seite mit dem umgebogenen federnden Ende 28 in der axial angeordneten Ausnehmung 23 im Isolierkörper 30 eingeklemmt.

In der Fig. 2b ist der Isolierkörper 10 um etwa 180° gedreht und aus Sicht des Druck/Klemmteiles 30 gezeigt, so dass die Lage des Kontaktelementes 25 auf der Oberfläche dieser Isolierkörperseite noch einmal verdeutlicht wird. Dabei ist auch zu erkennen, dass die axial angeordnete, seitliche Ausnehmung 23 eine treppenförmige Struktur aufweist sowie ein Vorsprung 23' vorgesehen ist, um den herum die Kabelschirmung zu führen ist, und über die das federnde Ende 28 des Kontaktteiles 25 in die Ausnehmung 23 greift.

Wie weiterhin aus der Fig. 2a zu erkennen, ist an der zum Isolierkörper weisenden Seite des Druck/Klemmteiles 30 ein Kragen 32 angeformt, der erhabene Polarisationsmittel 34 aufweist, die in entsprechende Ausnehmungen 24 im Isolierkörper 20 eingreifen.
Weiterhin ist im Kragen eine weitere Ausnehmung 36 über die gesamte Höhe des Kragens vorgesehen, in die das Kontaktelement 25 mit dem umgebogenen, federnden Ende 28 hineinreicht.
Die Kabelschirmung 52 wird vor der Montage des Steckverbinders verdrillt und durch die Öffnung 29 im Kontaktelement gefädelt.
Anschließend werden die Einzelleiter 54 in die Leiterführungskanäle 22 des Isolierteiles eingeschoben und das Druck/Klemmteil 30 mit dem Kontaktelement 25 auf den Isolierkörper 20 aufgesetzt.
Dabei wird die verdrillte Kabelschirmung in die axial an der Außenwandung des Isolierkörpers eingeformte Ausnehmung 23 eingelegt, wobei das umgebogene, federnde Ende 28 die verdrillte Kabelschirmung in die Ausnehmung presst.
Über den Isolierkörper hinausragende Einzelleiterenden 54 sowie Kabelschirmung werden abgeschnitten und Isolierkörper mit Kabelverschraubung in den Trägerkörper 3 geschoben. Dabei werden die in den Leiterführungskanälen geführten Einzelleiter durch die im Trägerkörper fest eingefügten (hier nicht gezeigten) Schneidklemmkontakte geschnitten und gleichzeitig eine elektrisch leitende Verbindung zu dem Kontaktteil 10 hergestellt. Anschließend wird die Schraubhülse 40 aufgeschoben und mit dem Trägerkörper 3 verschraubt. Dabei wird das umgebogene, federnde Ende 28 in eine dafür vorgesehene Nut 5 im Trägerkörper eingefügt und mit der Biegekante 28' gegen die Innenwandung 42 der Außenverschraubung gedrückt, so dass neben einer innenliegenden Abschirmung hiermit auch eine zweite elektrisch leitende Außenabschirmung über die Schraubhülse 40 erfolgt. Diese Abschirmung wird jedoch erst aktiv, wenn die Hülse 45 über die Schraubhülse 40 und das Steckteil 2 gezogen wird, so dass der isolierende Teil des Trägerkörpers 3 überbrückt ist, wie in der Fig. 3 bei dem komplett dargestellten Steckverbinder 1 gezeigt.

In der Fig. 4 ist im Detail gezeigt, wie das Kontaktelement 25 mit seiner Biegekante 28' gegen die Innenwandung 42 der metallischen Schraubhülse 40 drückt, um das Potenzial der Kabelschirmung 52 weiterzuleiten, die durch die Öffnung 29 geführt ist und an dem federnden Ende 28 anliegt.
Auf der anderen Seite des Kontaktelentes 25 wird mit der Abwinklung 26, die in der Aufnahme 21' eingefügt ist, die Schneidklemme 19 kontaktiert, die in der Aufnahme 21 positioniert ist.

Es besteht also die Möglichkeit das Potenzial der Abschirmung innerhalb des Steckverbinders mittels des Kontaktteiles 10 und des Kontaktelementes 25 oder über die Außenhülle mittels der Schraubhülse 40 und der Hülse 45 oder über beide Maßnahmen zu übertragen.

## Patentansprüche

1. Rundsteckverbinder für abgeschirmte elektrische Kabel (50) mit einem in einem Trägerkörper (3) angeordneten Isolierkörper (20) und einer Kabelverschraubung, bestehend aus einem Druck/Klemmteil (30) und einer metallischen Schraubhülse (40), wobei beim Aufschrauben der Schraubhülse auf den Trägerkörper, das Druck/Klemmteil gegen den Isolierkörper drückt,
mit einem zur Kontaktierung einer Kabelschirmung (52) des elektrischen Leiters (50) vorgesehenen Kontaktelement (25), wobei das Kontaktelement auf der zum Kabelanschluss weisenden Seite des Isolierkörpers (20) angeordnet ist, **dadurch gekennzeichnet dass** das Kontaktelement (25) als flaches Biegeteil mit einem umgebogenen, federnden Ende (28) versehen ist, das über einen Vorsprung (23') greift, der in einer axial in der Außenwandung des Isolierkörpers angeordnete Ausnehmung (23) vorgesehen ist,
dass das Kontaktelement (25) mit einer Öffnung (29) versehen ist, in die die Kabelschirmung (52) eingeführt ist, wobei die Kabelschirmung in der Ausnehmung (23) aufgenommen und mit dem umgebogenen federnden Ende (28) festgeklemmt ist, und
dass das Kontaktelement (25) mit dem umgebogenen, federnden Ende (28) so angeordnet ist, das beim Aufschrauben der Schraubhülse (40) die Biegekante (28') des federnden Endes gegen die Innenwand (42) der Schraubhülse drückt.

2. Steckverbinder nach Anspruch 1, **dadurch gekennzeichnet,**
**dass** das Kontaktelement (25) dem federnden Ende (28) gegenüberliegend eine Abwinklung (26) aufweist, die in eine schlitzförmige Aufnahme (21') im Isolierkörper (20) eintaucht.

3. Steckverbinder nach Anspruch 1 oder 2, **dadurch gekennzeichnet**
**dass** in dem Schlitz (21) eine Schneidklemme (19) angeordnet ist, die mit der Abwinklung (26) des Kontaktelementes (25) kontaktiert.

4. Steckverbinder nach einem der vorstehenden Ansprüche, **dadurch gekennzeichnet,**
**dass** an dem Isolierkörper (20) und dem Druck/Klemmteil (30) miteinander wirkende Polarisationsmittel (24, 34) vorgesehen sind.

5. Steckverbinder nach einem der vorstehenden Ansprüche, **dadurch gekennzeichnet,**
**dass** der Isolierkörper (20) als Leiterführungsteil für elektrische Leiter (54) vorgesehen ist, die in entsprechend geformten Leiterführungskanälen (22) von Schneidklemmkontakten kontaktiert werden.

## Claims

1. A circular plug connector for shielded electric cables (50), comprising an insulating body (20) arranged in a carrier body (3) and a screwed cable gland, consisting of a pressure/clamping part (30) and a metallic threaded sleeve (40), the pressure/clamping part pressing against the insulating body when the threaded sleeve is screwed onto the carrier body,
including a contact element (25) provided for contacting a cable shielding (52) of the electrical conductor (50), the contact element being arranged on the side of the insulating body (20) facing the cable connection, **characterized in that**
the contact element (25) is in the form of a flat bent part provided with a bent-over, resilient end (28) which engages over a projection (23') provided in a recess (23) that is axially arranged in the outer wall of the insulating body,
the contact element (25) is provided with an opening (29) in which the cable shielding (52) is inserted, the cable shielding being received in the recess (23) and clamped in place by means of the bent-over, resilient end (28), and
the contact element (25) with the bent-over, resilient end (28) is arranged such that when the threaded sleeve (40) is screwed on, the bending edge (28') of the resilient end presses against the inner wall (42) of the threaded sleeve.

2. The plug connector according to claim 1, **characterized in that**
opposite the resilient end (28), the contact element (25) includes an angled portion (26) which dives into a slot-shaped seat (21') in the insulating body (20).

3. The plug connector according to claim 1 or 2, **characterized in that**
arranged in the slot (21) is an insulation displacement termination (19) which contacts the angled portion (26) of the contact element (25).

4. The plug connector according to any of the preceding claims, **characterized in that**
the insulating body (20) and the pressure/clamping part (30) have cooperating polarizing means (24, 34) provided thereon.

5. The plug connector according to any of the preceding claims, **characterized in that**
the insulating body (20) is provided as a conductor guide part for electrical conductors (54) which are contacted by insulation displacement contacts in appropriately shaped conductor guide ducts (22).

## Revendications

1. Connecteur à fiches circulaire pour des câbles électriques (50) blindés, comportant un corps isolant (20) agencé dans un corps porteur (3) et un passe-câble à vis, composé d'une pièce de pression/serrage (30) et d'une douille filetée (40) métallique, la pièce de pression/serrage étant pressée contre le corps isolant lorsque la douille filetée est vissée sur le corps porteur,
présentant un élément de contact (25) prévu pour contacter un blindage de câble (52) du conducteur électrique (50), l'élément de contact étant agencé du côté du corps isolant (20), qui est tourné vers le raccord de câble, **caractérisé en ce que**
l'élément de contact (25) sous forme de pièce pliée plate est pourvu d'une extrémité élastique (28) repliée laquelle s'engage au-dessus d'une saillie (23') prévue dans un évidement (23) agencé axialement dans la paroi extérieure du corps isolant,
l'élément de contact (25) est pourvu d'un orifice (29) dans lequel le blindage de câble (52) est inséré, le blindage de câble étant reçu dans l'évidement (23) et étant bloqué au moyen de l'extrémité élastique (28) repliée, et
l'élément de contact (25), avec l'extrémité élastique (28) repliée, est agencé de sorte que l'arête de pliage (28') de l'extrémité élastique se presse contre la paroi intérieure (42) de la douille filetée lorsque la douille filetée (40) est vissée.

2. Connecteur à fiches selon la revendication 1, **caractérisé en ce que**
en face de l'extrémité élastique (28), l'élément de contact (25) présente un tronçon coudé (26) qui plonge dans un logement en fente (21') dans le corps isolant (20).

3. Connecteur à fiches selon la revendication 1 ou 2, **caractérisé en ce que**
une borne guillotine (19) est agencée dans la fente (21), laquelle est en contact avec le tronçon coudé (26) de l'élément de contact (25).

4. Connecteur à fiches selon l'une des revendications précédentes, **caractérisé en ce que**
des moyens de polarisation (24, 34) coopérants sont prévus sur le corps isolant (20) et sur la pièce de pression/serrage.

5. Connecteur à fiches selon l'une des revendications précédentes, **caractérisé en ce que**
le corps isolant (20) est prévu sous forme de pièce de guidage de conducteurs pour des conducteurs électriques (54) qui sont contactés par des contacts à borne guillotine dans des canaux de guidage de conducteurs (22) réalisés de manière correspondante.
